# EUROPÄISCHE PATENTSCHRIFT

(11) **EP 1 944 429 B1**
(45) Veröffentlichungstag und Bekanntmachung des Hinweises auf die Patenterteilung: **08.08.2012**
(21) Anmeldenummer: 07000721.6
(22) Anmeldetag: 15.01.2007
(51) Int. Cl.: E04F 19/08, E06B 5/16

(54) **Revisionsabdeckung**
Inspection cover
Porte de visite

(43) Veröffentlichungstag der Anmeldung: 16.07.2008
(73) Patentinhaber: Knauf alutop GmbH, 97346 Iphofen (DE)
(72) Erfinder: Florenske, Oliver, 59519 Möhnesee (DE)
(74) Vertreter: Nunnenkamp, Jörg

(56) Entgegenhaltungen:
- DE-A1- 19 608 529
- DE-C2- 10 044 368
- DE-U1- 20 210 787
- US-A- 4 139 972

## Beschreibung

Die Erfindung betrifft ein Verfahren zum Einsetzen einer Revisionsabdeckung in eine Montageöffnung einer Basis, wobei die Revisionsabdeckung mit einem Revisionsrahmen und einem in den Revisionsrahmen einsetzbaren Revisionsdeckel ausgerüstet ist, und wobei der Revisionsrahmen ein umlaufendes Rahmenprofil zur Aufnahme eines als Außenrahmen ausgebildeten Rahmenfrieses aus einem oder mehreren Plattenstreifen aufweist. - Bei den Plattenstreifen handelt es sich im Allgemeinen um Dämmplattenstreifen, also solche, die feuerbeständig ausgelegt sind. Das ist jedoch nicht zwingend.

Revisionsabdeckungen dienen beispielsweise dazu, dahinter befindliche Einbauten zugänglich zu machen. Zu diesem Zweck kann die Revisionsabdeckung in eine vor ein Mauerwerk vorgesetzte Wand, eine Decke oder auch einen Doppelboden eingebracht werden. Darüber hinaus ist es natürlich auch möglich, die Revisionsabdeckung direkt in beispielsweise gemauerte Wände, einen Kaminschacht oder dergleichen einzusetzen. In der Regel genügt die Revisionsabdeckung bestimmten Brandschutzerfordernissen, die sich in so genannten Brandschutzklassen manifestieren. So reichen beispielsweise für Gebäude bis zu zwei Vollgeschossen und in offener Bauweise Trennwände der Feuerschutzklasse F30 aus. Gebäude mit mehr als zwei Vollgeschossen erfordern feuerbeständige Trennwände der Klasse F90. Darüber hinaus sind für Gebäude mit mehr als zwei Vollgeschossen üblicherweise Decken der Klasse F30 vorgeschrieben (vgl. Paul Diem "Bauphysik im Zusammenhang", 2. Auflage, Bauverlag GmbH, 1996, Seite 256 ff.).

Um die Revisionsabdeckung für die beschriebenen Brandschutzklassen zu ertüchtigen, verfügt der Revisionsdeckel - neben dem Revisionsrahmen - üblicherweise ebenfalls über ein umlaufendes Rahmenprofil zur Aufnahme von Dämmplatten. Die Dämmplatten des Revisionsdeckels sind wie die Dämmplattenstreifen des Außenrahmens bzw. des Rahmenfrieses an die geforderte Feuerbeständigkeit angepasst. Das Gleiche gilt für etwaige Dichtungen.

Eine Aggregat der eingangs beschriebenen Ausführungsform ist Gegenstand der DE 100 44 368 C2. Die zugehörigen Revisionsabdeckungen haben sich bewährt. In der Praxis ergibt sich jedoch das Problem, dass die jeweiligen Revisionsabdeckungen den gleichen Feuerwiderstand wie eine zugehörige Brandschutzkonstruktion als Basis erbringen müssen, in welche sie montiert werden. Das heißt, je nach dem geforderten Feuerwiderstand werden völlig unterschiedlich gestaltete Revisionsabdeckungen hergestellt und bevorratet.

Meistens wird die Stärke des Rahmenfrieses zur Darstellung des Außenrahmens an die Stärke einer angrenzenden Beplankung der Brandschutzkonstruktion angepasst. Das hat zur Folge, dass für jede Beplankungsdicke der Brandschutzkonstruktion eine eigene und speziell hergestellte Revisionsabdeckung bereitgestellt werden muss. Das führt zu erhöhten Produktions- und Lagerkosten und vergrößert den Aufwand beim Einbau der Revisionsabdeckung auf einer Baustelle, weil unterschiedliche Brandschutzkonstruktionen zur Aufnahme der Revisionsabdeckung auch verschiedene Revisionsabdeckungen fordern.

Die DE 202 10 787 U1 beschäftigt sich mit einer Sicherheitstür, insbesondere Brandschutztür zum feuerbeständigen und/oder rauchdichten Abtrennen einer in eine Wand eingebrachten Öffnung. Zum Ausgleich von Wandunebenheiten zwischen einer Wandfläche und einem Türblatt ist wahlweise ein die zugehörige Öffnung rahmenartig umschließendes oder in die Öffnung eingepasstes feuerbeständiges und/oder rauchdichtes Ausgleichselement vorgesehen.

Der Erfindung liegt das technische Problem zugrunde, ein derartiges Verfahren zum Einsetzen einer Revisionsabdeckung in eine Montageöffnung einer Basis so weiter zu entwickeln, dass auf möglichst wenige Typen der Revisionsabdeckung zurückgegriffen werden muss und diese an die Erfordernisse vor Ort problemlos angepasst werden können.

Zur Lösung dieser technischen Problemstellung ist ein gattungsgemäßes Verfahren im Rahmen der Erfindung dadurch gekennzeichnet, dass wenigstens ein Distanzstreifen vorgesehen ist, welcher einen zwischen der Basis und dem Rahmenfries verbleibenden Zwischenraum überbrückt, um bei variierender Stärke der Beplankung auf ein und dieselbe Revisionsabdeckung zugreifen zu können, und dass eine Verbindungseinrichtung zur Festlegung des Distanzstreifens an der Basis und am Rahmenfries vorgesehen ist, welcher einerseits als auf den Distanzstreifen aufgebrachte Adhäsivmittelschicht und andererseits den Rahmenfries und den Distanzstreifen durchgreifendes Befestigungsmittel ausgeführt ist.

Bei der Basis handelt es sich im Allgemeinen um die vorhandene Brandschutzkonstruktion, in welche die Revisionsabdeckung eingesetzt wird. Bei dieser Brandschutzkonstruktion mag es sich nicht einschränkend um ein Ständerwerk handeln, welches decken-, wand- und/oder bodenseitig in oder an einem Gebäude montiert wird und beispielsweise eine Beplankung aus feuerfesten Dämmplatten aufweist. Die Revisionsabdeckung wird man in dieser Brandschutzkonstruktion üblicherweise an der Stelle platzieren, wo Installationen für Wartungsarbeiten zugänglich gemacht werden müssen. Zu diesem Zweck ist der Revisionsdeckel meistens schwenkbar in den Revisionsrahmen eingehängt und lässt sich in dem Revisionsrahmen verriegeln. Dazu kann z. B. ein Rastverschluss vorgesehen sein, was jedoch nicht zwingend ist.

Um die zuvor beschriebenen Feuerschutzklassen in einem Gebäude abzudecken, greift die Erfindung im Idealfall nur auf eine einzige Revisionsabdeckung oder jedenfalls eine im Vergleich zum Bisherigen geringere Anzahl an Revisionsabdeckungen zurück. Etwaige Abweichungen der Stärke des Außenrahmens bzw. Rahmenfrieses von der zumeist vorgesehenen Beplankung der die Revisionsabdeckung aufnehmenden Brandschutzkonstruktion werden durch den wenigstens einen Distanzstreifen ausgeglichen. Dadurch kann praktisch immer auf ein und dieselbe Revisionsabdeckung inklusive Revisionsrahmen und Rahmenfries aus einem oder mehreren Dämmplattenstreifen zurückgegriffen werden, ohne dass eine Unterscheidung nach verschiedenen Feuerschutzklassen erfolgt bzw. erfolgen muss. Um dennoch den Außenrahmen hinsichtlich seiner Stärke an die Stärke der Beplankung der Brandschutzkonstruktion anzupassen, sind der eine oder die mehreren Distanzstreifen vorgesehen.

Dabei kann der Distanzstreifen als geschlossener Rahmen ausgebildet sein. Es ist aber auch möglich, mehrere Distanzstreifen vorzusehen, die einen geschlossenen Rahmen bilden. Darüber hinaus liegt es selbstverständlich im Rahmen der Erfindung, mehrere Distanzstreifen übereinander zu montieren, wenn dies die Größe des verbleibenden Zwischenraumes zwischen der Basis bzw. dem Ständerwerk und dem Rahmenfries erfordert. Außerdem ist der Einsatz der Distanzstreifen nur als Option anzusehen, wenn nämlich überhaupt ein Zwischenraum zwischen der Basis bzw. dem Ständerwerk und dem Rahmenfries vorliegt.

In der Regel werden nur zwei Revisionsabdeckungen realisiert, und zwar eine für die Feuerschutzklasse F30 und eine andere für die Feuerschutzklasse F90. Das gilt selbstverständlich nur beispielhaft und nicht einschränkend. In beiden Fällen wird mit jeweils übereinstimmendem Revisionsdeckel und Revisionsrahmen gearbeitet. Lediglich die Stärke des als Außenrahmen ausgebildeten Rahmenfrieses aus dem einen oder den mehreren Dämmplattenstreifen ist unterschiedlich. Dennoch können mit diesen beiden Varianten der Revisionsabdeckung praktisch alle Feuerschutzklassen zwischen F30 und F90 beherrscht werden.

Um an dieser Stelle für den notwendigen Ausgleich und die Überbrückung des Zwischenraumes zwischen Basis und Rahmenfries zu sorgen, wird die jeweilige Revisionsabdeckung meistens als komplettes Verkaufsset mit Revisionsrahmen, Revisionsdeckel und mehreren Distanzstreifen angeboten. Denn üblicherweise verfügt der Rahmenfries bei der Feuerschutzklasse F30 über eine Stärke von 12,5 mm, während im Rahmen der Feuerschutzklasse F90 eine Stärke von 25 mm eingesetzt wird. Um an dieser Stelle für den notwendigen Distanzausgleich im Vergleich zu der umrahmenden Beplankung zu sorgen, sind der eine oder die mehreren Distanzstreifen vorgesehen.

Dabei versteht es sich, dass der jeweilige Distanzstreifen aus einem feuerbeständigen Dämmmaterial gefertigt ist. Bewährt haben sich an dieser Stelle Gipskartonplatten, Silikatplatten oder dergleichen. Letztere können aus Aluminium- und/oder Calciumsilikaten plus gegebenenfalls Bindemitteln hergestellt werden. Es ist aber auch möglich, ergänzend Keramikfasern einzubauen oder allgemein auf glasfaserbeschichtete Gipsplatten zurückzugreifen. Selbstverständlich werden von der Erfindung auch Distanzstreifen in Sandwichbauweise umfasst, also mehrere übereinander liegende Distanzstreifen.

Zusätzlich ist eine Verbindungseinrichtung zur Festlegung des Distanzstreifens an der Basis und/oder an dem Rahmenfries vorgesehen. Bei dieser Verbindungseinrichtung handelt es sich einerseits um eine zumeist einseitig auf den Distanzstreifen aufgebrachte Adhäsivmittelschicht, welche eine gleichsam Vormontage des Distanzstreifens an dem Rahmenfries gewährleistet. Andererseits ist die Verbindungseinrichtung als den Rahmenfries und den Distanzstreifen durchgreifendes Befestigungsmittel ausgeführt. Das durchgreifende Befestigungsmittel kommt in der Regel für die Endmontage in Frage und ist beispielsweise als den Rahmenfries und den Distanzstreifen durchgreifende Befestigungsschraube ausgeführt. Die Befestigungsschraube bzw. das Befestigungsmittel wird ergänzend in der Basis bzw. in dem Ständerwerk verankert und sorgt dafür, dass der Rahmenfries und folglich der Außenrahmen der Revisionsabdeckung die erforderliche Festlegung gegenüber der Basis bzw. dem Ständerwerk erfährt.

Damit das Befestigungsmittel für die Endmontage zuverlässig eingebracht werden kann, hat es sich als günstig erwiesen, wenn der Rahmenfries wenigstens eine Markierung zur Anbringung des den Rahmenfries und den Distanzstreifen durchgreifende Befestigungsmittels aufweist. Bei dieser Markierung kann es sich um eine Farbmarkierung, eine Einkerbung oder dergleichen handeln.

Das umlaufende Rahmenprofil ist im Querschnitt T-förmig mit auf einem T-Schenkel basisseitig aufliegenden Innenrahmen ausgebildet. Dagegen findet sich zwischen dem T-Schenkel und dem T-Steg des umlaufenden Rahmenprofils der Rahmenfries und folglich der solchermaßen platzierte Außenrahmen.

Zusätzlich mag der Revisionsdeckel außenseitig - dem umlaufenden Rahmenprofil zugewandt - mit einer Brandschutzdichtung ausgerüstet werden. Diese kann als Hohlkammerprofil ausgeführt sein. Die Brandschutzdichtung wirkt mit einer gegenüber liegend im Rahmenprofil angeordneten Blähdichtung zusammen. Beide Dichtungen sorgen im Brandfall dafür, dass ein zwischen dem Revisionsdeckel und dem umlaufenden Rahmenprofil verbleibender Spalt geschlossen wird.

Schließlich wird meistens so vorgegangen, dass der auf den Rahmenfries aufgelegte Distanzstreifen zusammen mit diesem eine gemeinsame Außenkantenfläche definiert, an welche unmittelbar die Beplankung der Brandschutzkonstruktion anschließt. Alternativ hierzu kann die gemeinsame Außenkantenfläche auch an einer Öffnung in einem Mauerwerk anliegen.

Im Ergebnis wird eine neuartige Revisionsabdeckung zur Verfügung gestellt, welche standardisiert ausgestaltet ist und - unabhängig von der geforderten Feuerschutzklasse für den Einbau - auf ein und denselben Revisionsrahmen und einen einzigen Revisionsdeckel zurückgreift. Darüber hinaus ist der den Rahmenfries bildende Außenrahmen ebenfalls als Standardprodukt ausgeführt und greift im Beispiel auf lediglich zwei Stärken zurück. Zur Anpassung an die die Revisionsabdeckung aufnehmende Brandschutzkonstruktion dient dabei erfindungsgemäß wenigstens ein Distanzstreifen, welcher einen zwischen der zugehörigen Basis und dem Rahmenfries gegebenenfalls verbleibenden Zwischenraum überbrückt. Diese universelle Gestaltung der erfindungsgemäßen Revisionsabdeckung kann nicht nur für Brandschutzkonstruktionen Verwendung finden, sondern eignet sich praktisch allumfassend für Trockenbaukonstruktionen mit oder ohne spezielles bauphysikalisches Anforderungsprofil. Dabei können allgemein und nicht einschränkend mit der beschriebenen Revisionsabdeckung Decken-, Trennwand-, Brandwand-, Schachtwand-, Gebäudeabschlusswand-, Hohlraumboden- und Doppelbodenkonstruktionen usw. ausgerüstet werden. Hierin sind die wesentlichen Vorteile zu sehen.

Im Folgenden wird die Erfindung anhand einer lediglich ein Ausführungsbeispiel darstellenden Zeichnung näher erläutert; es zeigen:
- **Fig. 1**: ein als Basis ausgeführtes Ständerwerk mit der zugehörigen Revisionsabdeckung perspektivisch,
- **Fig. 2**: die Revisionsabdeckung in schematischer Draufsicht und
- **Fig. 3a bis 3c**: die Revisionsabdeckung in verschiedenen Ausführungsformen im Querschnitt entlang der Linie A-A durch den Gegenstand nach Fig. 2.

In der Fig. 1 ist ein Ständerwerk respektive Doppelständerwerk als Basis 1 dargestellt, welches zur Anbringung einer Vorsatzwand 2 vor einer gemauerten Wand 3 dient. Zusätzlich erkennt man eine Montageöffnung 4, in welche eine Revisionsabdeckung 5 eingesetzt wird.

Die Revisionsabdeckung 5 ist in Draufsicht in der Fig. 2 dargestellt und verfügt über einen Revisionsrahmen 6, in welchen ein gegenüber dem Revisionsrahmen 6 schwenkbarer und hierin verriegelbarer Revisionsdeckel 7 eingesetzt wird. Zur Verriegelung des Revisionsdeckels 7 in dem Revisionsrahmen 6 kann ein den Revisionsdeckel 7 mit Federwirkung übergreifender Niederhalter 8 oder eine vergleichbare Einrichtung vorgesehen werden. Der Revisionsdeckel 7 wird mit Hilfe von Scharnierschenkein 9 auf den Revisionsrahmen 6 aufgesetzt bzw. in diesen eingesetzt und anschließend in dem Revisionsrahmen 6 über einen Rastverschluss 10 verriegelt.

Anhand der Schnittdarstellungen in der Fig. 3 erkennt man, dass der Revisionsrahmen 6 ein umlaufendes Rahmenprofil 11 zur Aufnahme eines als Außenrahmen ausgebildeten Rahmenfrieses 12 aufweist. Der Rahmenfries 12, welcher den Revisionsdeckel 7 einfasst, setzt sich im Rahmen des Ausführungsbeispiels und nicht einschränkend aus insgesamt vier Dämmplattenstreifen zusammen, wie man anhand der Fig. 2 erkennt. Die einzelnen Dämmplattenstreifen stoßen jeweils im Eckbereich stumpf aneinander an. Selbstverständlich könnte an dieser Stelle auch nur ein einziger Dämmplattenstreifen realisiert sein.

Auch der Revisionsdeckel 7 weist ein umlaufendes Rahmenprofil 13 auf, welches zur Aufnahme einer Dämmplatte 14 im Ausführungsbeispiel dient. Der Revisionsdeckel 7 respektive die zugehörige Dämmplatte 14 und auch das Rahmenprofil 13 sind jeweils bei den Varianten nach den Fig. 3a bis 3c gleich ausgeführt. Es kommt also selbst bei unterschiedlicher Beplankung 15 der Basis bzw. des Ständerwerkes 1 durchgängig ein gleich ausgebildeter Revisionsdeckel 7 zum Einsatz.

Anhand der Fig. 3a bis 3c erkennt man, dass die Stärke S der Beplankung 15 variieren kann. Dennoch greift die Erfindung bei den dargestellten Varianten auf ein und dieselbe Revisionsabdeckung 5 zurück. Tatsächlich wird ein etwaig zwischen der Basis 1 und dem Rahmenfries 12 verbleibender Zwischenraum 16 erfindungsgemäß nämlich durch ein oder mehrere Distanzstreifen 17 überbrückt. Wenn die gesamte Revisionsabdeckung 5 feuerbeständig ausgebildet werden muss, versteht es sich, dass auch der Distanzstreifen 17 über die notwendige Feuerschutzbeständigkeit verfügt und hierzu beispielsweise als Streifen aus Gipskarton, Silikatplattenstreifen, glasfaserbeschichteter Gipsplattenstreifen oder dergleichen ausgeführt ist.

Bei der Variante nach Fig. 3a ist kein Zwischenraum 16 zwischen dem Rahmenfries 12 und der Basis 1 realisiert, so dass auch kein Distanzstreifen 17 zum Einsatz kommt. Dagegen weisen sowohl die Variante nach Fig. 3b als auch diejenige nach Fig. 3c jeweils Distanzstreifen 17 auf, die im Rahmen der Fig. 3c auch übereinander gelegt den entstehenden Zwischenraum 16 überbrücken.

Zu diesem Zweck ist der jeweilige Distanzstreifen 17 als geschlossener Rahmen ausgebildet oder es sind mehrere, einen geschlossenen Rahmen bildende, Distanzstreifen 17 vorgesehen. Der optional aus einem feuerbeständigem Dämmmaterial gefertigte Distanzstreifen 17, welcher beispielsweise aus Aluminium- und/oder Calciumsilikaten plus Bindemittel und gegebenenfalls Keramikfasern hergestellt wird, verfügt üblicherweise über eine Verbindungseinrichtung 18, 19, um ihn an der Basis 1 und/oder dem Rahmenfries 12 bzw. dem Außenrahmen 12 festzulegen. Tatsächlich setzt sich die Verbindungseinrichtung 18, 19 aus einerseits einer (einseitig) auf den Distanzstreifen 17 aufgebrachten Adhäsivmittelschicht 18 und andererseits einem den Rahmenfries 12 sowie den Distanzstreifens 17 durchgreifenden Befestigungsmittel 19 zusammen. Das Befestigungsmittel 19 ist vorliegend als Befestigungsschraube ausgeführt, welche den Rahmenfries 12 und den Distanzstreifen 17 in dieser Reihenfolge durchgreift und in der Basis 1 verankert wird.

Damit das Befestigungsmittel 19 einwandfrei an der Basis 1 und dem Rahmenfries 12 festgelegt werden kann und im Übrigen den Distanzstreifen 17 beschädigungsfrei durchdringt, sind ein oder mehrere Markierungen 20 außenseitig am Rahmenfries 12 vorgesehen, um die Position des Befestigungsmittels 19 festzulegen.

Anhand der Fig. 2 und 3 erkennt man, dass das umlaufende Rahmenprofil 11 im Querschnitt T-förmig ausgeführt ist und einen T-Schenkel 11a sowie einen T-Steg 11b besitzt. In Richtung auf die Basis 1, folglich basisseitig, liegt auf dem T-Schenkel 11a ein Innenrahmen 21 auf, welcher - wie der Außenrahmen bzw. Rahmenfries 12 - aus einem oder mehreren Dämmplattenstreifen ausgeführt ist. Man erkennt, dass der Innenrahmen 21 ebenso wie das Rahmenprofil 11 und auch der Außenrahmen 12 sowie der Revisionsdeckel 7 jeweils bei allen dargestellten Varianten in Fig. 3 gleich ausgebildet sind. Etwaige Änderungen in der Stärke S der Beplankung 15 werden vielmehr einzig mit Hilfe der Distanzstreifen 17 wie beschrieben ausgeglichen.

Damit ein bündiger Abschluss zu der Montageöffnung 4 in der Basis 1 bzw. dem Ständerwerk gewährleistet ist bzw. zu der Beplankung 15 des Ständerwerkes 1, verfügen der Rahmenfries 12 und der darauf aufgelegte Distanzstreifen 17 über eine gemeinsame Außenkantenfläche 22. Das ist selbstverständlich nicht zwingend. Außerdem kann die dargestellte Revisionsabdeckung auch allgemein bei Trockenbauwerken zum Einsatz kommen, die nicht notwendigerweise bestimmten Feuerschutzklassen entsprechen. Das heißt, das Einsatzgebiet ist grundsätzlich universell.

In der Regel wird die dargestellte Revisionsabdeckung 5 inklusive Revisionsrahmen 6 und Revisionsdeckel 7 zusammen mit mehreren Distanzstreifen 17 als Verkaufseinheit angeboten, so dass die Revisionsabdeckung 5 ganz flexibel an unterschiedliche Einbaubedingungen, insbesondere verschiedene Stärken S der Beplankung 15 der Basis 1 angepasst werden kann. - Eine außenseitig des Revisionsdeckels 7 vorgesehene Brandschutzdichtung 23 verfügt über ein Hohlkammerprofil. Die Brandschutzdichtung 23 wirkt mit einer gegenüberliegend im Rahmprofil 11 angeordneten Blähdichtung 24 zusammen, um einen Spalt zwischen dem Revisionsdeckel 7 und dem Revisionsrahmen 6 im Brandfall zu schließen.

## Patentansprüche

1. Verfahren zum Einsetzen einer Revisionsabdeckung (5) in eine Montageöffnung (4) einer Basis (1), wobei die Revisionsabdeckung (5) mit einem Revisionsrahmen (6) und einem in den Revisionsrahmen (6) einsetzbaren Revisionsdeckel (7) ausgerüstet ist, und wobei der Revisionsrahmen (6) ein umlaufendes Rahmenprofil (11) zur Aufnahme eines als Außenrahmen (12) ausgebildeten Rahmenfrieses (12) aus einem oder mehreren Plattenstreifen aufweist,
**dadurch gekennzeichnet, dass**
- wenigstens ein Distanzstreifen (17) vorgesehen ist, welcher einen zwischen der Basis (1) und dem Rahmenfries (12) verbleibenden Zwischenraum (16) überbrückt, um
- bei variierender Stärke (S) der Beplankung (15) auf ein und dieselbe Revisionsabdeckung (5) zurückgreifen zu können, und dass
- eine Verbindungseinrichtung (18, 19) zur Festlegung des Distanzstreifens (17) an der Basis (1) und am Rahmenfries (12) vorgesehen ist, welche
- einerseits als auf den Distanzstreifen (17) aufgebrachte Adhäsivmittelschicht (18) und andererseits den Rahmenfries (12) und den Distanzstreifen (17) durchgreifendes Befestigungsmittel (19) ausgeführt ist.

2. Verfahren nach Anspruch 1, **dadurch gekennzeichnet, dass** der Distanzstreifen (17) als geschlossener Rahmen ausgebildet ist oder mehrere, einen geschlossenen Rahmen bildende, Distanzstreifen (17) vorgesehen sind.

3. Verfahren nach Anspruch 1, **dadurch gekennzeichnet, dass** der Distanzstreifen (17) aus einem feuerbeständigen Dämmmaterial gefertigt ist, beispielsweise aus Aluminium- und/oder Calciumsilikaten plus gegebenenfalls Bindemittel, Fasern, Keramikfasern, Glasfasern etc..

4. Verfahren nach einem der Ansprüche 1 bis 3, **dadurch gekennzeichnet, dass** der Rahmenfries (12) wenigstens eine Markierung (20) zur Anbringung des den Rahmenfries (12) und den Distanzstreifen (17) durchgreifenden Befestigungsmittels (19) aufweist.

5. Verfahren nach einem der Ansprüche 1 bis 4, **dadurch gekennzeichnet, dass** die Basis (1) als Ständerwerk ausgebildet ist, welches decken-, wand- und/oder bodenseitig in oder an einem Gebäude montiert wird.

6. Verfahren nach einem der Ansprüche 1 bis 5, **dadurch gekennzeichnet, dass** das umlaufende Rahmenprofil (11) im Querschnitt T-förmig mit auf einem T-Schenkel (11a) basisseitig aufliegendem Innenrahmen (21) und zwischen T-Schenkel (11a) und T-Steg (11b) platziertem Außenrahmen (12) ausgebildet ist.

7. Verfahren nach einem der Ansprüche 1 bis 6, **dadurch gekennzeichnet, dass** der Revisionsdeckel (7) außenseitig mit einer als Hohlkammer ausgeführten Brandschutzdichtung (23) ausgerüstet ist, welche mit einer gegenüberliegend im Rahmenprofil (11) angeordneten Blähdichtung (24) zusammenwirkt.

8. Verfahren nach einem der Ansprüche 1 bis 7, **dadurch gekennzeichnet, dass** der auf den Rahmenfries (12) aufgelegte Distanzstreifen (17) eine gemeinsame Außenkantenfläche (22) mit dem Rahmenfries (12) definiert.

## Claims

1. A method for placing an inspection cover (5) in an assembly opening (4) of a base (1), wherein an inspection cover (5) is equipped with an inspection frame (6) and an inspection lid (7) that can be placed in the inspection frame (6), and wherein the inspection frame (6) exhibits a continuous frame profile (11) for accommodating a frame frieze (12) designed as an outer frame (12) and comprised of one or more tiled paths,
**characterized in that**
- At least one spacer strip (17) is provided, which bridges a gap (16) remaining between the base (1) and frame frieze (12), so that
- the same inspection cover (5) can be accessed given a variable thickness (S) for the planking (15), and that
- a joining device (18, 19) is provided to secure the spacer strip (17) on the base (1) and frame frieze (12), which
- is designed as an adhesive layer (18) applied to the spacer strip (17) on the one hand, and as an attachment means (19) that reaches through the frame frieze (12) and spacer strip (17) on the other.

2. The method according to claim 1, **characterized in that** the spacer strip (17) is designed as a closed frame, or that several spacer strips (17) forming a closed frame are provided.

3. The method according to claim 1, **characterized in that** the spacer strip (17) is made out of a fire-resistant insulating material, for example out of aluminum and/or calcium silicate, if necessary with binders, fibers, ceramic fibers, glass fibers, etc.

4. The method according to one of claims 1 to 3, **characterized in that** the frame frieze (12) exhibits at least one marking (20) for securing the attachment means (19) that reaches through the frame frieze (12) and spacer strip (17).

5. The method according to one of claims 1 to 4, **characterized in that** the basis (1) is designed as a frame work, which is mounted in or on an edifice, on the ceiling, wall and/or floor.

6. The method according to one of claims 1 to 5, **characterized in that** the continuous frame profile (11) has a T-shaped cross section, with an inner frame (21) lying on a T-leg (11a) on the basis side, and an outer frame (12) placed between the T-leg (11a) and T-web (11b).

7. The method according to one of claims 1 to 6, **characterized in that** the outside of the inspection lid (7) is equipped with a fire protection gasket (23), which interacts with an inflatable gasket (24) lying opposite in the frame profile (11).

8. The method according to one of claims 1 to 7, **characterized in that** the spacer strip (17) placed on the frame frieze (12) defines a shared outer edge surface (22) with the frame frieze (12).

## Revendications

1. Procédé d'insertion d'une fermeture de visite (5) dans une ouverture de montage (4) d'une base (1), la fermeture de visite (5) étant équipée d'un cadre de visite (6) et d'un couvercle de visite (7) insérable dans le cadre de visite (6) et le cadre de visite (6) comportant un profilé de cadre (11) périphérique pour recevoir une membrure de cadre (12) conçue sous la forme d'un cadre extérieur (12) en une ou en plusieurs bandes de plaques, **caractérisé en ce**
- **qu'**il est prévu au moins une bande d'écartement (17) qui recouvre un espace intermédiaire (16) restant entre la base (1) et la membrure de cadre (12) pour
- dans le cas d'une épaisseur (S) variable du revêtement (15) avoir accès à une seule et même fermeture de visite (5) et en ce
- **qu'**il est prévu un système de liaison (18, 19) pour la fixation de la bande d'écartement (17) sur la base (1) et sur la membrure de cadre (12), lequel
- est conçu d'une part en tant que couche de produit adhésif (18) appliquée sur la bande d'écartement (17) et d'autre part en tant que moyen de fixation (19) traversant la membrure de cadre (12) et la bande d'écartement (17).

2. Procédé selon la revendication 1, **caractérisé en ce que** la bande d'écartement (17) est conçue en tant que cadre fermé ou **en ce qu'**il est prévu plusieurs bandes d'écartement (17) formant un cadre fermé.

3. Procédé selon la revendication 1, **caractérisé en ce que** la bande d'écartement (17) est fabriquée dans une matière isolante résistant au feu, par exemple en silicates d'aluminium et/ou de calcium, plus, le cas échéant des agents de liaison, des fibres, des fibres en céramique, des fibres de verre, etc..

4. Procédé selon l'une quelconque des revendications 1 à 3, **caractérisé en ce que** la membrure de cadre (12) comporte au moins un marquage (20) pour le montage du moyen de fixation (19) traversant la membrure de cadre (12) et la bande d'écartement (17).

5. Procédé selon l'une quelconque des revendications 1 à 4, **caractérisé en ce que** la base (1) est conçue sous la forme d'un ouvrage en montants, qui se monte au plafond, sur une paroi et/ou sur un sol, dans ou sur bâtiment.

6. Procédé selon l'une quelconque des revendications 1 à 5, **caractérisé en ce que** le profilé de cadre (11) périphérique est conçu avec une section transversale en forme de T, avec un cadre intérieur (21) s'appuyant sur le côté de la base sur une branche du T (11a) et avec un cadre extérieur (12) placé entre la branche du T (11a) et la barrette du T (11b).

7. Procédé selon l'une quelconque des revendications 1 à 6, **caractérisé en ce que** le couvercle de visite (7) est équipé sur son côté extérieur d'une étanchéité pare-feu (23) conçue sous la forme d'un compartiment creux, qui coopère avec un joint gonflable (24) disposé à l'opposée dans le profilé de cadre (11).

8. Procédé selon l'une quelconque des revendications 1 à 7, **caractérisé en ce que** la bande d'écartement (17) reposant sur la membrure de cadre (12) définit avec la membrure de cadre (12) une surface commune de bord extérieur (22).
